# FASCICULE DE BREVET EUROPEEN

(11) **EP 0 647 992 B1**
(45) Date de publication et mention de la délivrance du brevet: **27.01.1999**
(21) Numéro de dépôt: 94402035.3
(22) Date de dépôt: 13.09.1994
(51) Int. Cl.: H01R 25/16, H01R 4/64

(54) **Barrette de raccordement de fils conducteurs à une même polarité**
Anschlussleiste für Leitungsdrähte gleicher Polarität
Strip terminal for conductor wires of same polarity

(30) Priorité: 17.09.1993 FR 9311116
(43) Date de publication de la demande: 12.04.1995
(73) Titulaire: ALCATEL, 75008 Paris (FR)
(72) Inventeur: Audeval, Fabrice, F-08000 Charleville Mezieres (FR); Carlot, Patrice, F-08200 Floing (FR); Beloin, Laurent, F-08330 Vrigne Aux Bois (FR)
(74) Mandataire: Buffière, Michelle

(56) Documents cités:
- GB-A- 2 242 576
- NL-A- 6 919 228

## Description

La présente invention porte sur une barrette de raccordement de fils conducteurs à une même polarité.

La barrette est en particulier destinée à effectuer la mise à terre du fil d'écran de jarretières de raccordement et de brassage de lignes téléphoniques d'un câble. Elle se monte sur les blocs ou réglettes de raccordement des lignes téléphoniques aux jarretières, à proximité du ou de bords opposés de chaque bloc ou réglette, sur lesquels arrive un ensemble de jarretières.

Ainsi que connu par le document EP-A- 0 476 590 une telle barrette est constituée par une simple barre métallique, percée d'une série de trous et fixée le long de ce ou de chacun de ces bords opposés du bloc ou de la réglette. Une vis de serrage reçue dans chaque trou de la barre assure le maintien du fil d'écran et son raccordement à la barre. Cette barre est elle-même raccordée à un collecteur de masse qui est en contact avec le châssis ou le rail métallique, portant un ensemble de blocs ou de réglettes et mis à la terre.

La présente invention a pour but de faciliter le mode de connexion et de réduire la durée de connexion d'un ensemble de fils conducteurs à une même polarité et d'éviter des détériorations possibles de ces fils lors de plusieurs déconnexions et connexions.

Elle a pour objet une barrette de raccordement de fils conducteurs à une même polarité, comportant d'une part un berceau allongé, présentant un jambage longitudinal, une semelle d'assise, et une série de fentes, lesdites fentes étant réalisées le long dudit jambage, ouvertes à l'opposé de ladite semelle et affectées au positionnement desdits fils conducteurs individuels dans chacune d'elles, et d'autre part une pince longitudinale de serrage, montée articulée sur l'une des extrémités dudit jambage autour d'un doigt de retenue traversant ledit jambage et destinée à coiffer, en position dite fermée, ledit jambage et lesdits fils conducteurs positionnés dans les fentes, dans laquelle au moins l'un des éléments définis par ledit berceau et ladite pince est métallique et porté à ladite polarité.

Cette barrette présente avantageusement en outre au moins l'une des caractéristiques additionnelles suivantes :
- ladite barrette est de section droite en L, en constituant ledit jambage et ladite semelle;
- ledit jambage est de section droite pleine et sensiblement rectangulaire et est à faces dites supérieure, pour l'une d'elles opposée à la semelle, et longitudinales, pour deux autres, dans lesquelles lesdites fentes s'étendent sensiblement à mi-largeur de ladite face supérieure et de l'une desdites faces longitudinales, de part et d'autre de l'arête entre elles, mais ne s'entendent pas sur l'autre desdites faces longitudinales;
- ledit berceau comporte en outre une série de trous, alignés sensiblement selon le plan longitudinal médian dudit jambage, ouverts sur ladite face supérieure, au niveau de l'extrémité correspondante des fentes individuelles, mais non débouchants à l'opposé de leur ouverture;
- lesdites fentes traversent de part et d'autre ledit jambage, ont une ouverture sur un bord longitudinal dit supérieur dudit jambage mais sont non débouchantes à l'opposé de ladite ouverture;
- ledit berceau est de section droite en U renversé, ayant une base arrondie et deux branches constituant ensemble ledit jambage, et en ce que lesdites fentes sont réalisées à travers la base du berceau et s'étendent de part et d'autre sensiblement à mi-hauteur des branches du U;
- ladite pince est de section droite sensiblement en U renversé, ayant une base et deux branches longitudinales rentrantes et élastiques et à bords longitudinaux opposés repliés vers l'extérieur;
- ledit berceau est en plastique et ladite pince est métallique et la barrette comporte en outre une languette métallique de mise desdits fils conducteurs à ladite polarité, ayant une première portion terminale fixée audit berceau et coiffée par ladite pince en position fermée sur le berceau et lesdits fils conducteurs dans lesdites fentes.

Les caractéristiques et avantages de la présente invention ressortiront de la description détaillée d'exemples de réalisation illustrés dans les dessins ci-annexés. Dans ces dessins :
- la figure 1 est une vue en perspective éclatée d'un exemple préféré de réalisation de la barrette selon l'invention,
- la figure 2 est une vue en coupe à échelle agrandie de l'un des éléments de la barrette de la figure 1, selon la ligne II-II de cette figure 1,
- la figure 3 est une vue en coupe de la barrette, correspondant à la coupe de la figure 2 et illustrant le fonctionnement de la barrette,
- les figures 4 et 5 illustrent en perspective et en coupe une première variante de réalisation de la barrette selon l'invention,
- les figures 6 et 7 illustrent en perspective et en coupe une deuxième variante de réalisation de la barrette selon l'invention.

En se référant à la figure 1, on voit que la barrette comporte un berceau 1 ou embase, de forme allongée, pourvu d'une série de fentes 2 de positionnement de fils conducteurs dans chacune d'elles, et une pince 3 de serrage élastique coiffant le berceau et plus particulièrement ses fentes. Au moins l'un de ces deux éléments 1 et 3 est métallique, mais de préférence la pince 3 est seule métallique et le berceau en plastique. La barrette comporte, en outre, une languette métallique 4, assurant sa mise à une polarité souhaitée, en particulier à la masse ou terre.

Le berceau 1 permet également la fixation de la réglette sur un équipement, tel qu'un bloc ou une réglette de connexion de lignes téléphoniques et de jarretières.

Il présente une semelle d'assise 5 et un jambage transversal 6 portant les fentes 2. Dans la réalisation illustrée, il est de section en L, avec la semelle 5 peu saillante d'un seul côté le long du jambage 6, et comporte, sur l'autre côté du jambage, deux pattes de fixation 7 quasi terminales et largement saillantes, appartenant en tant que telles à la semelle. En variante, il peut être de section en T renversé avec les pattes de fixation saillantes sur la semelle, pour des facilités de fixation. Des vis 8, reçues dans un trou 9 de chacune des pattes de fixation, assurent la fixation de la barrette.

La série de fentes 2 dans le jambage 6 est dite opposée à la semelle. Ce jambage 6 est de section droite rectangulaire et est plein. Les fentes 2 sont, dans cette réalisation, réalisées de part et d'autre de l'une des deux arêtes 11 opposées à la semelle. Ces arêtes sont tronquées par un chanfrein en biais ou sont arrondies.

Ces fentes sont ainsi ouvertes sur la face dite supérieure du jambage et sur l'une de ses faces longitudinales. Elles se terminent à mi-largeur sensiblement de chacune de ces deux faces. Elles sont de préférence situées du même côté que les pattes de fixation quand celles-ci ne sont que d'un seul côté du jambage. Ces fentes ont leur ouverture 12, sur les faces concernées du jambage, qui est évasée par un chanfrein intérieur.

Elles sont dans cette réalisation regroupées le long du jambage par jeux identiques, ici chacun de 4 fentes.

La pince 3 est de section en U renversé, dont les branches 13 sont légèrement élastiques et se resserrent sensiblement l'une vers l'autre au fur et à mesure qu'elles s'éloignent de la base 14 de cette pince. Les bords terminaux 13A des branches sont rabattus vers l'extérieur du U par pliage.

Cette pince 3 est montée articulée sur le jambage à l'une des extrémités de celui-ci, autour d'un doigt d'articulation et de retenue 15 traversant le jambage. Elle présente sur sa partie terminale opposée à ce doigt, deux volets de préhension 16, formés par découpage incomplet des branches de la pince et décintrage ramenant les volets dans le plan de la base 14, de part et d'autre de cette base.

La languette 4 de mise à la masse est une tige plate dont l'une des portions terminales est à double pliure dans un sens puis l'autre, définissant une première portion quasi terminale 17, pliée à angle droit sensiblement sur la tige, puis une deuxième portion terminale 18 également sensiblement à angle droit sur la précédente. Son autre portion terminale a son extrémité arquée et forme un frotteur terminal 4A de contact sur un collecteur de masse ou une pièce portée à une polarité donnée.

Cette languette 4 se monte sous la partie terminale du berceau 1, qui est opposée à celle recevant le doigt de retenue et d'articulation 15 de la pince 3. Sa portion quasi terminale 17 est rapportée sous la patte de fixation 7 correspondante et s'encastre sous cette patte dans une rainure 7A prévue à cet effet. Elle présente un trou 19 venant en vis-à-vis du trou 9 de patte, pour la fixation de la languette au berceau par la vis 8 de fixation de la barrette. La portion terminale 18 traverse la semelle 5 fendue à cet effet et s'encastre partiellement dans la face longitudinale du jambage 6, opposée à cette patte 7 et rainurée à cet effet.

La languette est ainsi solidaire de l'une des extrémités de la barrette d'où elle est saillante de manière importante en dessous de la patte de fixation. La pince 3 est raccordée à la portion terminale 18 par contact élastique à pression de la pince qui la coiffe, quand la pince est fermée sur le berceau.

Avantageusement en outre, le berceau comporte également une série de trous 20, le long de son axe longitudinal. Cette série de trous correspond à la série de fentes 2. Chaque trou débouche dans l'une des fentes, au niveau de celle de ses extrémités située à mi largeur de la face supérieure de berceau. Ces trous 20 sont non débouchants à l'opposé de leur ouverture dans les fentes individuelles.

La figure 2 montre clairement l'un des trous 20 débouchant au niveau du chanfrein intérieur 12 d'ouverture de la fente sur la face supérieure, ce chanfrein entourant l'extrémité du trou et rendant l'extrémité de la fente arrondie, comme illustré dans la figure 1.

Cette figure 2 montre en outre clairement la rainure 7A de la patte de fixation, la fente 5A dans la semelle 5 et la rainure 6A dans la face longitudinale exempte de fentes 2, destinées à la mise en place des portions quasi-terminale et terminale de la languette de mise à la masse précitée. On note en outre que la rainure 6A est légèrement moins profonde que la rainure 7A, pour laisser la portion terminale de la languette légèrement saillante sur la face longitudinale, en vue d'un meilleur contact avec la pince, tandis que la portion quasi terminale de la languette s'encastre totalement dans la rainure 7A.

La figure 3 montre la mise en place d'un fil conducteur 25 dans la barrette et sa mise à la masse par la pince 3 et la languette 4. Ce fil conducteur 25 est nu. Sa portion terminale est enfilée dans le trou 20, jusqu'à butée de son bout contre le fond du trou. Il est alors replié contre le jambage 6 lorsque la pince est rabattue sur le jambage.

L'ensemble des fils tels que 25 à raccorder à la masse est positionné dans la série de trous 20 et la série de fentes 2. Le raccordement à la masse de ces fils est assuré, simultanément pour tous les fils, par la fermeture de la pince articulée 3, venant ainsi coiffer le berceau, les fils positionnés dans les fentes et la portion terminale 18 de la languette 4. La pince fermée serre et maintient les différents fils en place et emprisonne leurs extrémités dans les trous 20. Les fils sortent de la barrette le long du bord correspondant 13A de la pince 3.

Chaque fil peut être déconnecté de la barrette, séparément des autres fils, après ouverture de la pince autour de son axe d'articulation 15 (figure 1). Lors de cette ouverture de la pince, les fils restent en place sur le jambage 6, il suffit alors de tirer sur le fil à déconnecter et de le dégager, puis de refermer la pince pour assurer, à nouveau la liaison à la masse des autres fils.

Les figures 4 et 5 d'une part et les figures 6 et 7 d'autre part illustrent deux variantes de réalisation de la barrette, dont les différences relativement à la réalisation préférée selon les figures 1 à 3 sont précisées ci-après.

La barrette selon les figures 4 et 5 comporte également un berceau ou embase noté 41 et une pince de serrage notée 43 articulée sur le berceau autour du doigt 55. Le berceau est dans cette variante métallique. Le berceau 41 est de section droite en L, dont l'un des jambages constitue la semelle notée 45 et l'autre jambage noté 46 présente une série de fentes 42 le traversant de part en part, qui sont ouvertes le long de son bord terminal en présentant un chanfrein intérieur d'ouverture 52. Il présente deux pattes de fixation 47, qui sont saillantes sur les parties quasi-terminales de la semelle, sont définies entre des découpes dans la semelle initialement plus large et présentent chacune un trou 49 de fixation par vis.

La pince 43 est de préférence également métallique. Elle est de section en U renversé, comme la pince de la figure 1 avec ses branches 53 légèrement rentrantes et élastiques et leurs bords 53A légèrement repliées vers l'extérieur. Elle a en outre ses deux branches 53 échancrées ainsi qu'illustré en 53B entre chaque jeu de fentes qu'elle vient coiffer en position fermée, pour permettre un meilleur serrage des segments de la pince. Ses volets de préhension 56 pour son actionnement en fermeture ou en ouverture résultent du découpage plus complet de ses branches, au niveau des deux échancrures opposées de son extrémité non articulée.

Le raccordement simultané d'un ensemble de fils conducteurs nus tels que 25 à la barrette se comprend en regard de la figure 4. Chaque fil 25 positionné dans l'une des fentes 20 est maintenu en place en étant repoussé au fond de sa fente 52 et enserré au delà de la fente de part et d'autre du jambage 46 par les branches 53 de la pince 43 fermée. Il est ainsi mis à la polarité ramenée sur le berceau métallique.

La barrette selon les figures 6 et 7 comporte également un berceau ou embase 61 et une pince de serrage 63 qui est articulée sur l'une des extrémités du berceau autour d'un doigt de retenue et d'articulation 75.

Le berceau 61 est métallique. Il est de section droite en U renversé et à base arrondie, dont la base et les deux branches définissent un jambage double présentant une série de fentes 62. Ces fentes s'étendent sur la largeur de sa base et de part et d'autre sensiblement jusqu'à mi hauteur ou un peu moins de ses deux branches. L'une des branches, qui celle visible en long dans la figure 6, est prévue initialement plus haute que l'autre et présente des échancrures pour y définir entre elles deux pattes de fixation quasi-terminales 67, qui sont pliées sur l'extérieur de cette branche échancrée et ont chacune un trou 69 recevant une vis de fixation. Le bord longitudinal 65A de l'autre branche et la partie médiane 65B du fond de l'échancrure entre les pattes 67 définissent directement la semelle d'assise du berceau, les pattes étant dans le plan de cette semelle et contribuant à une assise stable.

Avantageusement les fentes 62 ne sont pas réalisées tout à fait transversalement au berceau, mais sont en biais sur sa base et ses branches.

La pince 63 est de préférence métallique. Elle est analogue à celle des réalisations décrites ci-avant, c'est-à-dire de section en U renversé dont les branches 73 sont légèrement rentrantes et élastiques et ont leurs bords longitudinaux 73A légèrement repliés vers l'extérieur.

Cette pince a également ses branches échancrées, ainsi qu'illustré en 73B entre chaque jeu de fentes qu'elle vient coiffer en position fermée sur le berceau. Elle a des volets 76 de préhension, pour son actionnement en ouverture et fermeture, sur sa partie sensiblement terminale à l'opposé de son articulation au berceau.

Le raccordement simultané d'un ensemble de fils conducteurs tels que 25 se comprend en regard de la figure 7 et est réalisé comme décrit ci-avant en regard des figures 3 et 5.

Dans ces variantes de réalisation selon les figures 4 et 6, la pince peut être en plastique.

Dans une autre variante de réalisation déduite des figures 4 et 6 et non représentée, la pince est métallique et le berceau est en plastique et reçoit une languette métallique analogue à celle de la figure 1. Dans ces conditions, l'une des parties terminales convenablement repliée d'une telle languette est rapportée et maintenue contre le berceau, en bout du jeu de fentes sur sa partie terminale opposée au doigt d'articulation, pouvant être rendue à cet effet légèrement plus longue pour recevoir contre elle cette languette en dehors d'une zone pourvue d'un jeu de fentes.

En outre dans la variante de réalisation selon les figures 4 et 5, les fentes de positionnement de fils sur le berceau sont perpendiculaires au bord du jambage ou peuvent être réalisés en biais sur celui-ci, de manière à favoriser le maintien en place des fils conducteurs quand on ouvre la pince.

Dans une autre variante de réalisation non illustrée, la pince de serrage présente un seul volet de préhension saillant sur l'extrémité de sa base, à l'opposé du doigt de retenue, ou deux volets saillants sur les extrémités correspondantes de ses deux branches.

Le raccordement d'un ensemble de fils sur la barrette selon la présente invention est rapide à réaliser et à défaire, ceci sans outil particulier et même sans tournevis. Il permet l'obtention d'un très bon contact électrique de l'ensemble des fils à une même polarité. Il évite des détériorations de l'un et/ou l'autre des fils lors de plusieurs connexions et déconnexions à la barrette.

## Revendications

1. Barrette de raccordement de fils conducteurs à une même polarité, comportant d'une part un berceau allongé (1, 41, 61), présentant un jambage longitudinal (6, 46, 66), une semelle d'assise (5, 45, 65A, 65B), et une série de fentes (2, 42, 62), lesdites fentes étant réalisées le long dudit jambage, ouvertes à l'opposé de ladite semelle et affectées au positionnement desdits fils conducteurs individuels (25) dans chacune d'elles, et d'autre part une pince longitudinale de serrage (3, 43, 63), montée articulée sur l'une des extrémités dudit jambage autour d'un doigt de retenue (15, 55, 75) traversant ledit jambage et destinée à coiffer, en position dite fermée, ledit jambage et lesdits fils conducteurs positionnés dans les fentes, dans laquelle au moins l'un des éléments définis par ledit berceau et ladite pince est métallique et porté à ladite polarité.

2. Barrette selon la revendication 1, caractérisée en ce que ledit berceau (1, 41) est de section droite en L définissant ledit jambage (6, 46) et ladite semelle (5, 45).

3. Barrette selon la revendication 2, caractérisée en ce que ledit jambage (6) est de section droite pleine et sensiblement rectangulaire et est à faces dites supérieure, pour l'une d'elles opposée à la semelle, et longitudinales, pour deux autres, dans lesquelles lesdites fentes (2) s'étendent sensiblement à mi largeur de ladite face supérieure et de l'une desdites faces longitudinales, de part et d'autre de l'arête entre elles, mais ne s'entendent pas sur l'autre desdites faces longitudinales.

4. Barrette selon la revendication 3, caractérisée en ce que celle desdites faces longitudinales dudit jambage dans laquelle s'étendent lesdites fentes (2) est opposée à ladite semelle (5).

5. Barrette selon l'une des revendication 3 et 4, caractérisée en ce que ledit berceau (1) comporte en outre une série de trous (20), alignés sensiblement selon le plan longitudinal médian dudit jambage (6), ouverts sur ladite face supérieure, au niveau de l'extrémité correspondante des fentes individuelles, mais non débouchants à l'opposé de leur ouverture.

6. Barrette selon l'une des revendications 3 à 5, caractérisée en ce que lesdites fentes (2, 42) présente un chanfrein intérieur terminal (12, 52), le long des bords en regard de chacune d'elles.

7. Barrette selon la revendication 2, caractérisée en ce que lesdites fentes (42) traversent de part et d'autre ledit jambage (45), ont une ouverture sur un bord longitudinal dit supérieur dudit jambage mais sont non débouchantes à l'opposé de ladite ouverture.

8. Barrette selon la revendication 1, caractérisée en ce que ledit berceau (61) est de section droite en U renversé, ayant une base arrondie et deux branches constituant ensemble ledit jambage, et en ce que lesdites fentes sont réalisées à travers la base du berceau et s'étendent de part et d'autre sensiblement à mi-hauteur des branches du U.

9. Barrette selon l'une des revendications 7 et 8, caractérisée en ce que lesdites fentes (62) sont disposées dans des plans parallèles entre eux et en biais relativement au plan de section droite dudit berceau (61).

10. Barrette selon l'une des revendications 1 à 9, caractérisée en ce que ladite pince (3, 43, 63) est de section droite sensiblement en U renversé, ayant une base et deux branches longitudinales (13, 53, 73) rentrantes et élastiques et à bords longiditudinaux opposés (13A, 53A, 73A) repliés vers l'extérieur.

11. Barrette selon la revendication 10, caractérisée en ce que ladite pince (13, 43, 63) comporte au moins un volet de préhension (16, 66, 76), saillant sur la portion terminale de la base de la pince, opposée audit doigt de retenue et d'articulation sur ledit berceau.

12. Barrette selon l'une des revendications 10 et 11, caractérisée en ce que les branches de la pince (43, 63) sont échancrées en vis-à-vis l'une de l'autre et en regard des intervalles entre les fentes ou des jeux successifs de fentes (2, 42, 62).

13. Barrette selon l'une des revendications 1 à 12, caractérisée en ce que ledit berceau et ladite pince sont tous deux métalliques.

14. Barrette selon l'une des revendications 1 à 12, caractérisée en ce que ledit berceau (1) est en plastique et ladite pince (3) est métallique et en ce qu'elle comporte en outre une languette métallique (4) de mise desdits fils conducteurs (25) à ladite polarité, ayant une première portion terminale (17, 18) fixée audit berceau et coiffée par ladite pince (3) en position fermée sur le berceau et lesdits fils conducteurs dans lesdites fentes.

15. Barrette selon la revendication 14, caractérisée en ce qu'elle comporte en outre des pattes de fixation (7, 47, 67) saillantes sur ledit berceau et situées dans le plan de ladite semelle (5, 45, 65) et en ce que ladite languette (4) est fixée audit berceau par sa première portion terminale (17, 18) d'une part reçue dans l'une des pattes de fixation (7) rainurée à cet effet et d'autre part partiellement encastrée dans ledit jambage (6) également rainuré à cet effet.

## Claims

1. A terminal strip for connecting conductor wires of the same polarity including on the one hand an elongate cradle (1, 41, 61) having a longitudinal jamb (6, 46, 66), a mounting flange (5, 45, 65A, 65B) and a series of slots (2, 42, 62), said slots extending along said jamb, being open at the end opposite said mounting flange and being assigned to positioning respective individual conductor wires (25), and on the other hand a longitudinal clamp (3, 43, 63) articulated to one end of said jamb about a retaining finger (15, 55, 75) passing through said jamb and adapted to cap said jamb and said conductor wires positioned in said slots in a closed position, wherein said cradle and/or said clamp is metallic and is adapted to be at said polarity.

2. A terminal strip according to claim 1 characterised in that said cradle (1, 41) has an L-shape cross-section defining said jamb (6, 46) and said mounting flange (5, 45).

3. A terminal strip according to claim 2 characterised in that said jamb (6) has a solid and substantially rectangular cross-section with a top face opposite the mounting flange and two longitudinal faces and said slots (2) extend substantially halfway across said top face and one of said longitudinal faces on each side of the edge between them but do not extend onto the other of said longitudinal faces.

4. A terminal strip according to claim 3 characterised in that the longitudinal face of said jamb into which said slots (2) extend is opposite said mounting flange (5).

5. A terminal strip according to claim 3 or claim 4 characterised in that said cradle (1) further includes a series of holes (20) substantially aligned in the median longitudinal plane of said jamb (6), opening onto said top face at the corresponding end of the individual slots and closed at the opposite end.

6. A terminal strip according to any one of claims 3 to 5 characterised in that said slots (2, 42) have an internal chamfer (12, 52) at the end along their facing edges.

7. A terminal strip according to claim 2 characterised in that said slots (42) pass through said jamb (45), open onto a top longitudinal edge of said jamb and are closed at the opposite end.

8. A terminal strip according to claim 1 characterised in that said cradle (61) has an inverted U-shape cross-section with a rounded base and two branches together constituting said jamb and in that said slots are formed through the base of the cradle and extend to each side substantially halfway up the branches of the U.

9. A terminal strip according to claim 7 or claim 8 characterised in that said slots (62) are in parallel planes oblique to the cross-section plane of the cradle (61).

10. A terminal strip according to any one of claims 1 to 9 characterised in that said clamp (3, 43, 63) has a substantially inverted U-shape cross-section having a base and two re-entrant elastic longitudinal branches (13, 53, 73) with opposite longitudinal edges (13A, 53A, 73A) bent outwards.

11. A terminal strip according to claim 10 characterised in that said clamp (13, 43, 63) includes at least one holding flap (16, 66, 76) projecting from the end portion of the base of the clamp opposite said retaining finger providing the articulation to said cradle.

12. A terminal strip according to claim 10 or claim 11 characterised in that the branches of the clamp (43, 63) have notches facing each other and facing gaps between the slots or the successive sets of slots (2, 42, 62).

13. A terminal strip according to any one of claims 1 to 12 characterised in that said cradle and said clamp are both metallic.

14. A terminal strip according to any one of claims 1 to 12 characterised in that said cradle (1) is made of a plastics material and said clamp (3) is metallic and in that it further includes a metallic tongue (4) for applying said polarity to said conductor wires (25) having a first end portion (17, 18) fixed to said cradle and capped by said clamp (3) in the position closed onto the cradle and said conductor wires in said slots.

15. A terminal strip according to claim 14 characterised in that it further includes fixing lugs (7, 47, 67) projecting from said cradle and in the plane of said mounting flange (5, 45, 65) and in that said tongue (4) is fixed to said cradle by its first end portion (17, 18) which on the one hand is received into one of the fixing lugs (7) which is grooved for this purpose and on the other hand is partially embedded in said jamb (6) which is also grooved for this purpose.

## Patentansprüche

1. Anschlussleiste für Leitungsdrähte gleicher Polarität, die einerseits eine längliche Halterung (1, 41, 61), die einen längs verlaufenden Sockel (6, 46, 66), eine Grundplattensohle (5, 45, 65A, 65B) und eine Reihe von Schlitzen (2, 42, 62) aufweist, wobei die Schlitze entlang des Sockels ausgeführt, entgegengesetzt der Sohle offen und für die Positionierung der einzelnen Leitungsdrähte (25) in jedem von ihnen bestimmt sind, und andererseits eine in Längsrichtung verlaufende Klammer (3, 43, 63) aufweist, die an einem der Enden des Sockels um einen durch den Sockel hindurchgehenden Haltezapfen (15, 55, 75) gelenkig angebracht und dazu bestimmt ist, in geschlossen genannter Position den Sockel und die in den Schlitzen angeordneten Leitungsdrähte zu bedecken, bei der wenigstens eines der durch die Halterung und die Klammer definierten Elemente aus Metall ist und auf der Polarität gehalten wird.

2. Leiste nach Anspruch 1, dadurch gekennzeichnet, dass die Halterung (1, 41) einen Querschnitt in Form eines L hat, das den Sockel (6, 46) und die Sohle (5, 45) definiert.

3. Leiste nach Anspruch 2, dadurch gekennzeichnet, dass der Sockel (6) einen vollen und im wesentlichen rechteckigen Querschnitt und Flächen hat, die für eine von ihnen, die der Sohle entgegensetzt ist, obere und für zwei andere in Längsrichtung verlaufend genannt werden, in welchen sich die Schlitze (2) im wesentlichen zur Mitte der Breite der oberen Fläche und der einen der in Längsrichtung verlaufenden Flächen beiderseits einer Kante zwischen ihnen erstrecken, sich aber nicht auf der anderen der in Längsrichtung verlaufenden Flächen erstrecken.

4. Leiste nach Anspruch 3, dadurch gekennzeichnet, dass diejenige der in Längsrichtung verlaufenden Flächen des Sockels, in welcher sich die Schlitze (2) erstrecken, zur Sohle entgegengesetzt ist.

5. Leiste nach einem der Ansprüche 3 und 4, dadurch gekennzeichnet, dass die Halterung (1) außerdem eine Reihe von im wesentlichen gemäß einer in Längsrichtung verlaufenden Mittelebene des Sockels (6) ausgerichteten, zur oberen Fläche offenen Löchern (20) in Höhe des entsprechenden Endes der einzelnen, aber entgegengesetzt ihrer Öffnung nicht einmündenden Schlitze aufweist.

6. Leiste nach einem der Ansprüche 3 bis 5, dadurch gekennzeichnet, dass die Schlitze (2, 42) eine endseitige Innenfase (12, 52) entlang der Ränder im Hinblick auf jeden von ihnen aufweisen.

7. Leiste nach Anspruch 2, dadurch gekennzeichnet, dass die Schlitze (42), die beiderseits durch den Sockel (45) hindurchgehen, eine Öffnung an einem in Längsrichtung verlaufenden Rand, oberer genannt, des Sockels haben, aber nicht entgegensetzt der Öffnung einmünden.

8. Leiste nach Anspruch 1, dadurch gekennzeichnet, dass die Halterung (61) einen Querschnitt in Form eines umgekehrten U mit einer gerundeten Basis und zwei Zweigen ist, die zusammen den Sockel bilden, und dass die Schlitze durch die Basis der Halterung hindurch ausgeführt sind und sich beiderseits im wesentlichen zur Mitte der Höhe der Zweige des U erstrecken.

9. Leiste nach einem der Ansprüche 7 und 8, dadurch gekennzeichnet, dass die Schlitze (62) in zueinander parallelen Ebenen und im Verhältnis zur Ebene des Querschnitts der Halterung (61) schräg angeordnet sind.

10. Leiste nach einem der Ansprüche 1 bis 9, dadurch gekennzeichnet, dass die Klammer (3, 43, 63) einen Querschnitt mit im wesentlichen der Form eines umgekehrten U mit einer Basis und zwei in Längsrichtung verlaufenden Zweigen (13, 53, 73) hat, die zurückspringen und elastisch und an entgegengesetzten, in Längsrichtung verlaufenden Rändern (13A, 53A, 73A) nach außen umgebogen sind.

11. Leiste nach Anspruch 10, dadurch gekennzeichnet, dass die Klammer (13, 43, 63) wenigstens eine am dem Halte- und Gelenkzapfen an der Halterung entgegengesetzten Endabschnitt der Basis der Klammer vorstehende Griffklappe (16, 66, 76) aufweist.

12. Leiste nach einem der Ansprüche 10 und 11, dadurch gekennzeichnet, dass die Zweige der Klammer (43, 63) einander gegenüber und im Hinblick auf Abstände zwischen den Schlitzen oder aufeinanderfolgenden Gruppen von Schlitzen (2, 42, 62) ausgeschnitten sind.

13. Leiste nach einem der Ansprüche 1 bis 12, dadurch gekennzeichnet, dass die Halterung und die Klammer alle beide aus Metall sind.

14. Leiste nach einem der Ansprüche 1 bis 12, dadurch gekennzeichnet, dass die Halterung (1) aus Kunststoff und die Klammer (3) aus Metall ist und dass sie außerdem einen Metallfortsatz (4) aufweist, um die Leitungsdrähte (25) auf die Polarität zu bringen, der einen ersten Endabschnitt (17, 18) hat, der an der Halterung befestigt und durch die Klammer (3) in geschlossener Position über der Halterung und den Leiterdrähten in den Schlitzen bedeckt ist.

15. Leiste nach Anspruch 14, dadurch gekennzeichnet, dass sie außerdem Befestigungsansätze (7, 47, 67) aufweist, die an der Halterung vorstehen und sich in der Ebene der Sohle (5, 45, 65) befinden, und dass der Fortsatz (4) durch seinen ersten Endabschnitt (17, 18) an der Halterung befestigt ist, der einerseits in einem der Befestigungsansätze (7), der zu diesem Zweck gerillt ist, aufgenommen und andererseits teilweise in dem Sockel (6), der zu diesem Zweck ebenfalls gerillt ist, eingeschlossen ist.
